# EUROPÄISCHE PATENTSCHRIFT

(11) **EP 4 129 091 B1**
(45) Veröffentlichungstag und Bekanntmachung des Hinweises auf die Patenterteilung: **25.03.2026**
(21) Anmeldenummer: 22188896.9
(22) Anmeldetag: 04.08.2022
(51) Int. Cl.: A24F 1/30

(54) **WASSERPFEIFENANORDNUNG**
WATER PIPE ARRANGEMENT
ENSEMBLE TUYAU D'EAU

(30) Priorität: 04.08.2021 DE 202021104170 U
(43) Veröffentlichungstag der Anmeldung: 08.02.2023
(73) Patentinhaber: Turanli, Salih, 45770 Marl (DE)
(72) Erfinder: Turanli, Salih, 45770 Marl (DE)
(74) Vertreter: Osterhoff, Utz

(56) Entgegenhaltungen:
- EP-A1- 2 725 932
- WO-A1-2021/111306
- DE-U1- 202016 005 070
- DE-U1- 202019 005 307
- US-A1- 2021 106 049

## Beschreibung

Die vorliegende Erfindung betrifft eine Wasserpfeifenanordnung gemäß den Merkmalen im Oberbegriff von einem der Ansprüche 1 oder 2.

Aus dem Stand der Technik ist es bekannt, Wasserpfeifen zu benutzen bzw. zu rauchen oder dampfen. Eine Wasserpfeife wird auch als Shisha oder Hookah bezeichnet.

Eine Wasserpfeife besteht aus einer unten stehenden Bowl, in der sich ein Fluid, zumeist Wasser, befindet. Auf der Bowl ist eine Rauchsäule angeordnet. Die Rauchsäule weist ein Tauchrohr auf. Rauchsäule und Tauchrohr sind zumeist über eine mittig liegende Base miteinander gekoppelt. An der Base befindet sich ein Schlauch, über welchen der Benutzer einer Wasserpfeife dann durch Ziehen bzw. Inhalieren an dem Schlauch, zumeist mit einem Mundstück, Rauch einatmen kann. Damit die Wasserpfeife eine Rauchentwicklung hat, wird zumeist brennende Kohle verwendet. Hierzu befindet sich auf der Rauchsäule ein sogenannter Kopf und auf dem Kopf ein Kaminaufsatz oder sonstige Wärmequelle, welche Hitze auf den Tabak einwirken lässt. In dem Kopf selbst werden Tabak oder andere Genussmittel angeordnet und über dem Kopf bzw. auf einem Kaminaufsatz Kohle angeordnet. Die Kohle wird angezündet und entwickelt eine entsprechende Hitzeenergie. Bei Inhalieren der Wasserpfeife wird die Hitzeenergie der Kohle in Richtung des Tabaks gelenkt und verbrennt dann dabei den Tabak, so dass es zur Rauchentwicklung und zum Tabakgenuss kommen kann. Der optionale Kohleteller fängt brennende Teile, insbesondere Asche, der Kohle auf.

Der Kopf kann aus Ton oder zementartigem Werkstoff hergestellt sein, auch kann der Kopf aus Stein, keramischen Werkstoff, Schamott, Glas oder Silikon hergestellt sein. Ein jeweiliger Tonkopf ist mitunter handgefertigt, so dass es zu Produktionstoleranzen kommen kann. Der Kaminaufsatz ist aufgrund der Hitzeentwicklung zumeist aus einem metallischen Werkstoff ausgebildet, wobei es auch hierbei zu Produktionstoleranzen kommen kann. Auch treten Produktionstoleranzen in der Serienfertigung unter Verwendung von Formen auf.

Ein Kaminaufsatz weist zumeist einen haubenartigen Teil auf, welcher auf den Kopf aufgesetzt wird. Der Aufsatz überlappt bzw. übergreift somit an der Oberseite den Kopf teilweise. Mitunter ist diese Verbindung zwischen Kopf und Kaminaufsatz derart fehleranfällig, dass der Kaminaufsatz von alleine oder bei geringer Außen- bzw. Fremdeinwirkung vom Kopf herunterfallen kann.

Aus der DE 20 2019 005 307 U1 und der EP2 725 932 A1 ist eine Wasserpfeifenanordnung mit einer Bowl, einer Rauchsäule und einem Kopf jeweils bekannt. Aufgabe der vorliegenden Erfindung ist es daher, eine sichere Verbindungsmöglichkeit mit optionaler Einstellmöglichkeit auf den Verbrennungsvorgang zwischen Kopf und Kaminaufsatz bereitzustellen.

Die zuvor genannte Aufgabe wird bei einer Wasserpfeifenanordnung mit den Merkmalen im Anspruch 1 oder 2 gelöst.

Weitere vorteilhafte Ausgestaltungsvarianten sind Gegenstand der abhängigen Ansprüche.

Diese lösbare Verriegelung wird erfindungsgemäß auf zwei Arten realisiert. Zum einen wird der Kaminaufsatz mit dem Tonkopf beispielsweise über einen Bajonettverschluss verriegelt.

Eine alternative Ausgestaltungsvariante sieht vor, dass der Tonkopf ein Gewinde, insbesondere Grobgewinde aufweist und der Kaminaufsatz ebenfalls ein Grobgewinde aufweist, so dass der Kaminaufsatz auf dem Tonkopf verschraubt ist, alternativ kann auch ein anderer Träger verwendet werden, so dass die Kohle bzw. Wärmequelle in Vertikalrichtung in ihrem Abstand zum Tabak veränderbar ist, insbesondere hoch- oder runtergefahren werden kann. Dies bietet zudem den Vorteil, dass durch Drehen der Gewindegänge der Abstand des Kaminaufsatzes zu dem Tonkopf bzw. der Abstand der in bzw. auf dem Kaminaufsatz befindlichen Kohle zu dem in dem Tonkopf befindlichen Tabak einstellbar ist. Somit kann der Benutzer einer Wasserpfeife den Verbrennungsvorgang für den Tabak regulieren, insbesondere nachregulieren, während des Betriebs der Wasserpfeifenanordnung.

Formschlüssig verriegelt bedeutet im Zusammenhang mit dem Gewinde bzw. Grobgewinde, dass kein Abheben in Vertikalrichtung des Aufsatzes vom Kopf ermöglicht wird. Auch bedeutet lösbar verriegelt, dass der Aufsatz nicht seitlich vom Kopf abgleiten oder herunterfallen kann, da die Gewindegänge zumindest teilweise ineinandergreifen und eben gerade ein solches Abheben oder seitliches Herunterfallen vermeiden. Während des lösbar verriegelten Zustandes ist es jedoch möglich, das Gewinde zu drehen und somit den Abstand A in Vertikalrichtung wie gewünscht, einzustellen, so dass die Hitzeentwicklung von Kohle auf den Tabak reguliert werden kann.

Der Aufsatz ist insbesondere aus metallischem Werkstoff, insbesondere Stahl- oder Aluminiumwerkstoff, ganz besonders bevorzugt aus Edelstahl hergestellt. Der Aufsatz kann als Blechumformbauteil oder auch als Gussbauteil hergestellt sein. In beiden Varianten kann insbesondere bereits während des Herstellungsvorgangs ein Gewinde, insbesondere Innengewinde eingebracht werden.

Das Grobgewinde weist besonders bevorzugt einen Abstand der Gewindegänge von mindestens 1 mm, bevorzugt mehr als 2 mm, besonders bevorzugt mehr als 3 mm auf. Der Abstand der Gewindegänge sollte jedoch 10 mm nicht überschreiten. Hierdurch ist es möglich, mit nur wenigen zumindest teilweise Umdrehungen einen Abstand in Vertikalrichtung spürbar einzustellen. Ebenfalls ist es durch diesen Gewindeabstand möglich, das Außengewinde am Kopf, insbesondere aus tonartigem Werkstoff, einstückig und werkstoffeinheitlich herzustellen. Bei Glas- oder Steinwerkstoff wird das Gewinde eisntückig aus Glas oder Stein am Kopf mit hergestellt. Ferner bietet dies die Möglichkeit, dass ein Verkanten bzw. eine Schwergängigkeit des Gewindes während des Drehvorganges unterbunden ist.

Im Sinne dieser Erfindung wird von Rauchen bzw. Dampfen der Wasserpfeife gleichermaßen gesprochen. Anstelle von Tabak können auch Früchte oder aromatisierte Steine in dem Kopf angeordnet werden und über die Wasserpfeife durch entsprechende Rauch- oder Aromaentwicklung genossen werden.

Im Sinne der Erfindung wird der Aufsatz Kaminaufsatz genannt. Es kann auch jedoch jeder andere Aufsatz, Träger oder Übermittler sein, auf dem Kohle oder ein anderes Hitzemittel angeordnet ist.

Der Kopf wird im Sinne dieser Erfindung als Tonkopf bezeichnet. Der Kopf kann jedoch auch aus anderen Materialien hergestellt sein. Es sind auch Köpfe aus Glas, Stein oder auch Silikon bekannt.

Weitere Vorteile, Merkmale, Eigenschaften und Aspekte der vorliegenden Erfindung sind Gegenstand der nachfolgenden Beschreibung. Die beigefügten Figuren dienen dem einfachen Verständnis der Erfindung. Es zeigen:
- Figur 1: eine Wasserpfeifenanordnung in perspektivischer Ansicht,
- Figur 2a: einen Tonkopf in Seitenansicht mit aufgesetztem Kamin,
- Figur 2b: eine Draufsicht auf einen Tonkopf,
- Figur 2c: einen metallischen Ring,
- Figur 3a: einen Tonkopf in Seitenansicht mit Außengewinde,
- Figur 3b: einen Kaminaufsatz in Seitenansicht mit Innengewinde und
- Figur 3c: einen Tonkopf mit aufgesetztem Kaminaufsatz mit Gewinden zur Einstellung des Abstandes zwischen Kohle und Tabak.

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt eine erfindungsgemäße Wasserpfeifenanordnung 1. Die Wasserpfeifenanordnung 1 weist eine Bowl 2 auf sowie eine auf der Bowl 2 befindliche Base 3. Auf der Base 3 ist eine Rauchsäule 4 angeordnet. Oberhalb der Rauchsäule 4 befinden sich ein optionaler Kohleteller 5 sowie ein auf dem Kohleteller 5 befindlicher Kopf 6 bzw. Tonkopf. Oberhalb des Kopfes 6 ist wiederum ein Kaminaufsatz 7 angeordnet.

Die Figuren 2a - 2c zeigen eine Seitenansicht, eine Draufsicht sowie eine Detailansicht der erfindungsgemäßen Bajonettverbindung. In Figur 2a ist der Kopf 6 mit aufgesetztem Aufsatz 7, nachfolgend auch Kaminaufsatz genannt, in einer Seitenansicht dargestellt. Hierzu weist der Kopf 6 mindestens einen seitlich abstehenden Fortsatz 8 auf, in welchen eine entsprechende Ausnehmung 9 in dem Kaminaufsatz 7 derart zur Verriegelung kommt, dass eine bajonettverschlussartige Verriegelung zur formschlüssigen Koppelung von Kaminaufsatz 7 und Kopf 6 ermöglicht wird. Auf dem Kaminaufsatz 7 nicht näher dargestellte platzierte Kohle kann somit angeordnet werden. Der Kaminaufsatz 7 ist fest mit dem Kopf 6 verbunden und kann nicht seitlich herunterfallen, was einen zusätzlichen Sicherheitsaspekt darstellt.

Damit nunmehr mit dem Kopf 6, insbesondere aus tonartigem Werkstoff, die formschlüssige Verriegelung stattfinden kann, ist gemäß Figur 2c ein Metallring 10 mit seitlich abstehenden Fortsätzen 8 in einem oberen Bereich des tonartigen Werkstoffes des Kopfes 6 eingelassen. Dies kann während der Herstellung des Kopfes 6 so durchgeführt werden, mithin bei dem Töpfern bzw. Herstellen des tonartigen Kopfes 6 der Metallring 10 eingelassen werden. Alternativ kann auch ein durchgehender Stab 18 verwendet werden, wie es in Figur 2b dargestellt ist, so dass auf zwei gegenüberliegenden Seiten die Fortsätze 8 gegenüber dem Kopf seitlich abstehen.

Eine alternative Ausgestaltungsvariante der Erfindung ist dargestellt in den Figuren 3a - 3c. Figur 3a zeigt dabei den Kopf 6. An einem oberen Ende in einem Außenbereich ist ein Außengewinde 11 angeordnet. Dieses Außengewinde 11 ist insbesondere als Grobgewinde ausgebildet. Das Grobgewinde kann auch als Bewegungsgewinde bezeichnet werden.

Hierzu kann insbesondere ein metallischer Aufsatz 12 oder eine Haube bzw. ein metallischer Ring auf dem tonartigen Kopf 6 angeordnet sein zur Ausbildung des Außengewindes 11. Dieser metallische Aufsatz 12 kann beispielsweise auf den Kopf 6 aus tonartigem Werkstoff aufgeklebt sein.

Figur 3b zeigt dann den Kaminaufsatz 7 in Seitenansicht. In dem Kaminaufsatz 7 ist ein Innengewinde 13 angeordnet. Das Innengewinde 13 passt zu dem in Figur 3a dargestellten Außengewinde 11. Es kann ein Griff 17 seitlich von dem Kaminaufsatz 7 abstehend ausgebildet sein. Über diesen Griff 17 kann dann, in Figur 3c dargestellt, der Abstand A durch Verdrehen des Kaminaufsatzes 7 gegenüber dem Kopf 6 eingestellt werden. Somit ist es auch möglich, bei starker Hitzeentwicklung an dem Kaminaufsatz 7 diesen während des Betriebs der Wasserpfeife über den Griff 17 relativ zu dem Kopf 6 zu bewegen.

Insbesondere ist der Kaminaufsatz 7 als Blechumformbauteil hergestellt. Hier kann direkt ein Innengewinde 13 mit eingeprägt werden. Gemäß Figur 3c kann somit bei dem Kopf 6 mit aufgesetztem Kaminaufsatz 7 ein Abstand A durch Drehen in den Gewindegängen eingestellt werden. Somit kann die auf dem Kaminaufsatz 7 befindliche Kohle 14 in ihrem Abstand A zu dem in dem Kopf 6 befindlichen Tabak 15 eingestellt werden und dadurch der Verbrennungsprozess reguliert werden. In dem Kaminaufsatz 7 selbst ist ein Sieb 16 angeordnet, dargestellt durch die gestrichelte Linie. Die Kohle 14 liegt auf dem Sieb 16 auf.

### Bezugszeichen:

- 1 -: Wasserpfeifenanordnung
- 2 -: Bowl
- 3 -: Base
- 4 -: Rauchsäule
- 5 -: Kohleteller
- 6 -: Kopf
- 7 -: Aufsatz
- 8 -: Fortsatz
- 9 -: Ausnehmung
- 10 -: Metallring
- 11 -: Außengewinde
- 12 -: metallischer Aufsatz
- 13 -: Innengewinde
- 14 -: Kohle
- 15 -: Tabak
- 16 -: Sieb
- 17 -: Griff
- 18 -: Stab

- A -: Abstand

## Patentansprüche

1. Wasserpfeifenanordnung (1) aufweisend eine Wasserpfeife mit einer Bowl (2), einer Rauchsäule (4), einem Kohleteller (5) und einem auf die Rauchsäule (4) aufgesetzten Kopf (6) und einem auf dem Kopf (6) befindlichen Aufsatz (7), beispielsweise einen Kaminaufsatz (7), wobei der Aufsatz (7) den Kopf (6) seitlich überlappt und der Aufsatz (7) mit dem Kopf (6) formschlüssig lösbar verriegelt gekoppelt ist, **dadurch gekennzeichnet, dass** der Kopf (6) seitlich mindestens einen, bevorzugt zwei oder mehr Fortsätze (8) abstehend aufweist, dergestalt, dass Ausnehmungen (9) des Aufsatzes (7) die Fortsätze (8) zumindest abschnittsweise hintergreifen, wobei der Kopf (6) aus einem Glas-, Stein-, Ton- oder Silikonwerkstoff ausgebildet ist und dass ein Metallring (10) eingelassen ist, dergestalt, dass die Fortsätze (8) von dem Metallring (10) abstehend ausgebildet sind.

2. Wasserpfeifenanordnung (1) aufweisend eine Wasserpfeife mit einer Bowl (2), einer Rauchsäule (4), einem Kohleteller (5) und einem auf die Rauchsäule (4) aufgesetzten Kopf (6) und einem auf dem Kopf (6) befindlichen Aufsatz (7), beispielsweise einen Kaminaufsatz (7), wobei der Aufsatz (7) den Kopf (6) seitlich überlappt und der Aufsatz (7) mit dem Kopf (6) formschlüssig lösbar verriegelt gekoppelt ist, **dadurch gekennzeichnet, dass** der Kopf (6) mit dem Aufsatz (7) über ein Gewinde verschraubt ist, wobei über die formschlüssige Koppelung der Abstand (A) zwischen in dem Kopf (6) befindlichem Tabak (15) und auf bzw. in dem Aufsatz (7) befindlicher Kohle (14) einstellbar ist und dass der Abstand (A) über das Gewinde einstellbar ist

3. Wasserpfeifenanordnung (1) nach Anspruch 1 **dadurch gekennzeichnet, dass** der Kopf (6) mit dem Aufsatz (7) über einen Bajonettverschluss gekoppelt ist.

4. Wasserpfeifenanordnung (1) nach Anspruch 2 **dadurch gekennzeichnet, dass** der Kopf (6) ein Grobgewinde an seiner Außenseite aufweist.

5. Wasserpfeifenanordnung (1) nach Anspruch 4 **dadurch gekennzeichnet, dass** der Aufsatz (7) an seiner Innenseite ein Innengewinde (13) aufweist.

## Claims

1. Water pipe arrangement (1) having a water pipe with a bowl (2), a smoke column (4), a charcoal plate (5) and a head (6), placed on the smoke column (4) and an attachment (7), located on the head (6), for example a chimney attachment (7), wherein the attachment (7) laterally overlaps the head (6) and the attachment (7) is positively coupled to the head (6) in a releasably-locked manner, **characterized in that** the head (6) has at least one, preferably two or more extensions (8) projecting laterally, such that recesses (9) of the attachment (7) engage behind the extensions (8) at least in sections, wherein the head (6) is made of a glass, stone, clay or silicone material, and that a metal ring (10) is embedded, such that the extensions (8) are configured to protrude from the metal ring (10).

2. Water pipe arrangement (1), having a water pipe with a bowl (2), a smoke column (4), a charcoal plate (5) and a head (6), placed on the smoke column (4) and and an attachment (7), located on the head (6), for example a chimney attachment (7), wherein the attachment (7) laterally overlaps the head (6) and the attachment (7) is positively coupled to the head (6) in a releasably-locked manner, **characterized in that** the head (6) is screwed onto the attachment (7) via a thread, wherein the distance (A) between the tobacco (15), located in the head (6), and the charcoal (14), located on or in the attachment (7) is adjustable via the positive coupling and the distance (A) is adjustable via the thread

3. Water pipe arrangement (1) according to claim 1, **characterized in that** the head (6) is coupled to the attachment (7) via a bayonet lock.

4. Water pipe arrangement (1) according to claim 2, **characterized in that** the head (6) has a coarse thread on its outside.

5. Water pipe arrangement (1) according to claim 4, **characterized in that** the attachment (7) has an internal thread (13) on its inside.

## Revendications

1. Ensemble tuyau d'eau (1), présentant un tuyau d'eau avec un bol (2), une colonne de fumée (4), un plateau à charbon (5) et une tête (6) disposée sur la colonne de fumée (4) et un embout (7) situé sur la tête (6), par exemple un embout de cheminée (7), dans lequel l'embout (7) recouvre latéralement la tête (6) et l'embout (7) est couplé à la tête (6) de manière détachable, par verrouillage par complémentarité de forme, **caractérisé en ce que** la tête (6) présente latéralement au moins un, de préférence deux ou plusieurs, prolongements (8) en saillie, de sorte que des évidements (9) de l'embout (7) soient en engagement au moins partiel avec les prolongements (8), dans lequel la tête (6) est réalisée en en verre, en pierre, en argile ou en silicone et **en ce qu'**une bague métallique (10) est encastrée de sorte que les prolongements (8) soient formés de manière à dépasser de la bague métallique (10).

2. Ensemble tuyau d'eau (1), présentant un tuyau d'eau avec un bol (2), une colonne de fumée (4), un plateau à charbon (5) et une tête (6) disposée sur la colonne de fumée (4) et un embout (7) situé sur la tête (6), par exemple un embout de cheminée (7), dans lequel l'embout (7) recouvre latéralement la tête (6) et l'embout (7) est couplé à la tête (6) de manière détachable, par verrouillage par complémentarité de forme, **caractérisé en ce que** la tête (6) est vissée à l'embout (7) par un filetage, dans lequel, de par l'accouplement par complémentarité de forme, la distance (A) entre le tabac (15) situé dans la tête (6) et le charbon (14) situé sur ou dans l'embout (7) est réglable et **en ce que** la distance (A) est réglable par le filetage.

3. Ensemble tuyau d'eau (1) selon la revendication 1, **caractérisé en ce que** la tête (6) est couplée à l'embout (7) par une fermeture à baïonnette.

4. Ensemble tuyau d'eau (1) selon la revendication 2, **caractérisé en ce que** la tête (6) présente un filetage grossier sur sa face extérieure.

5. Ensemble tuyau d'eau (1) selon la revendication 4, **caractérisé en ce que** l'embout (7) présente sur sa face intérieure un filetage intérieur (13).
